# DEMANDE DE BREVET EUROPEEN

(11) **EP 1 482 602 A1**
(43) Date de publication de la demande: **01.12.2004**
(21) Numéro de dépôt: 04291254.3
(22) Date de dépôt: 17.05.2004
(51) Int. Cl.: H01R 24/02, H01R 13/44

(54) **Dispositif de connexion électrique muni d'au moins un contact en bout tubulaire**

(30) Priorité: 27.05.2003 FR 0306394
(71) Demandeur: Société d'Exploitation des Procédés Maréchal (SEPM), société anonyme, F-94417 Saint Maurice Cédex (FR)
(72) Inventeur: Marechal, Gilles, 75004 Paris (FR); Crestin, Joseph, 92170 Vanves (FR); Gilet, Fabrice, 94350 Villiers sur Marne (FR)
(74) Mandataire: Chambon, Gérard

(57) **Abrégé**

Dispositif de connexion électrique muni d'au moins un contact en bout tubulaire.

L'invention concerne un dispositif de connexion électrique formé d'un socle actif (2) et d'une fiche (1) munie d'au moins un contact (4) tubulaire coaxial à la direction d'accouplement de la fiche et du socle, et qui est destiné à coopérer avec un contact antagoniste (7) du socle aménagé dans un isolant (6), lequel isolant est pourvu d'au moins un passage (8) sous la forme d'une rainure annulaire pour l'introduction dudit contact (4) de la fiche (1) lors de l'accouplement de cette dernière avec le socle.

Le dispositif selon l'invention est notamment remarquable en ce que chaque contact (7) du socle (2) se présente sous la forme d'un contact à pression axiale, que chaque passage (8) de l'isolant (6) en forme de rainure annulaire est destiné au passage d'un seul contact (4) de la fiche en étant en outre au moins en partie débouché axialement dans la zone dudit contact (7) du socle, tandis que chaque contact (4) de la fiche coopère avec le contact (7) correspondant du socle, par au moins une partie de la tranche de son extrémité frontale qui vient s'appliquer sur ledit contact (7) du socle.

## Description

L'invention concerne un dispositif de connexion électrique formé d'un socle actif et d'une fiche munie d'au moins un contact qui est destiné à coopérer avec un contact antagoniste du socle aménagé dans un isolant, lequel isolant est pourvu d'au moins un passage pour l'introduction dudit contact de la fiche lors de l'accouplement de cette dernière avec le socle.

Les dispositifs de connexion concernés par l'invention sont notamment les prises de courant, les prolongateurs et les connecteurs.

De tels dispositifs de connexion présentent de nombreux problèmes à résoudre en fonction de leurs applications et notamment des problèmes de sécurité.

En particulier, il est connu que pour répondre aux normes en vigueur en vue d'assurer la sécurité des personnes et des biens, les appareils électriques doivent offrir un degré de protection minimum contre l'accès des pièces sous tension.

Pour vérifier qu'une telle protection est respectée, on utilise un doigt d'épreuve articulé défini selon une norme.

Les essais consistent à ne pas pouvoir réaliser un contact entre le doigt d'épreuve normalisé et les parties sous tension de l'appareil à tester en tentant d'introduire le doigt d'épreuve dans toutes les positions possibles, ces tests étant d'autant plus difficiles à satisfaire que les courants utilisés sont de fortes intensités.

En outre, il est clair aussi qu' une fiche ne devrait pouvoir s'accoupler avec un socle que dans la mesure où il y a compatibilité électrique entre eux afin que les intensités et/ou les tensions et/ou les puissances électriques correspondent d'un élément de connexion à l'autre.

A cet effet, on cherche à empêcher l'accouplement de deux éléments de connexion incompatibles électriquement entre eux par des moyens mécaniques, ce qui est rendu encore plus difficile du fait d'une standardisation des pièces constitutives des éléments, notamment pour des raisons de coûts de revient.

Par ailleurs, certains dispositifs de connexion nécessitent ou préconisent l'utilisation de contacts pilotes destinés, par exemple, à commander à distance le passage du courant. Or, l'espace nécessaire pour les contacts pilotes est souvent insuffisant dans les dispositifs classiques en particulier pour les connecteurs unipolaires.

Les inventeurs ont imaginé un contact qui permet justement de résoudre en même temps plusieurs des problèmes posés.

Le document DE-196 38 157 et les membres de sa famille, tel le document US-5,759,069 A, décrivent un dispositif de connexion électrique destiné aux appareils du type audio ou similaire dont les problèmes à résoudre ne concernent pas la sécurité ni les autres problèmes précités, du fait des courants faibles utilisés.

Afin de résoudre ces problèmes et permettre de concevoir un dispositif de connexion ayant les avantages des contacts à pression en bout, l'invention propose un dispositif de connexion du type précité de l'art connu, formé d'un socle actif et d'une fiche munie d'au moins un contact tubulaire qui est coaxial à la direction d'accouplement de la fiche et du socle, et qui est destiné à coopérer avec un contact antagoniste du socle aménagé dans un isolant, lequel isolant est pourvu d'au moins un passage sous la forme d'une rainure annulaire pour l'introduction dudit contact de la fiche lors de l'accouplement de cette dernière avec le socle, ce dispositif étant notamment remarquable en ce que chaque contact du socle se présente sous la forme d'un contact à pression axiale, que chaque passage de l'isolant en forme de rainure annulaire est destiné au passage d'un seul contact de la fiche en étant en outre au moins en partie débouché axialement dans la zone dudit contact du socle, tandis que chaque contact de la fiche coopère avec le contact correspondant du socle, par au moins une partie de la tranche de son extrémité frontale qui vient s'appliquer sur ledit contact du socle.

On comprend que dans ce cas, on peut notamment répondre de manière astucieuse et avantageuse aux tests précités du doigt d'épreuve, du fait de la réduction à une simple rainure annulaire du passage ménagé dans l'isolant du socle, alors que le dispositif mentionné ci-avant de l'art connu ne pouvait que détourner les inventeurs de la solution puisque le dispositif connu concerne essentiellement une fiche et que l'accessibilité d'un doigt d'épreuve aux contacts du socle n'est pas le problème à résoudre dans ce dispositif connu.

Selon l'invention, un tel contact tubulaire et la rainure annulaire du socle peuvent constituer en même temps des moyens de codage mécaniques de compatibilité entre la fiche et le socle puisqu'alors pour qu'une fiche puisse s'accoupler avec un socle, il faut que le contact tubulaire de la fiche s'introduise dans la rainure annulaire du socle.

Un ou des contacts tubulaires permettent de plus un accouplement des éléments sans orientation angulaire obligatoire de la fiche et du socle, ce qui est très avantageux, notamment avec l'utilisation de gros câbles puisqu'on évite toute torsion.

Enfin, un ou des contacts tubulaires permettent aussi de dégager un espace intérieur libre dans chaque contact dont on peut profiter, par exemple pour y disposer des contacts pilotes.

Bien que l'invention concerne tous types de dispositifs de connexion multipolaires ou non, elle est particulièrement intéressante pour constituer un dispositif de connexion unipolaire au sens des contacts de puissance, et en particulier pour des courants de fortes intensités. La fiche et le socle ne possèdent alors qu'un seul contact hormis les éventuels contacts pilotes, le contact de la fiche étant par exemple pourvu d'une tête de sertissage dans ou sur laquelle est serti un câble. Ce mode de réalisation unipolaire, qui est la solution au problème d'origine soumis aux inventeurs, montre bien encore la différence fondamentale par rapport à l'art connu des documents précités DE-196 38 157 ou US-5,759,069 A dont le but est de permettre dans un espace restreint de réaliser, au contraire, un dispositif multipolaire.

Si l'invention concerne un dispositif de connexion formé d'un socle et d'une fiche qui coopèrent, elle concerne aussi en outre une fiche ou un socle pris séparément destinés à constituer un tel dispositif de connexion.

L'invention sera bien comprise à la lecture de la description qui va suivre et qui se réfère aux dessins annexés dans lesquels :
- les figures 1 et 2 montrent en perspective et en coupe partielle pour la figure 1, une fiche selon l'invention,
- les figures 3 et 4 montrent en perspective et en coupe partielle pour la figure 3, un socle selon l'invention, destiné à s'accoupler avec la fiche des figures 1 et 2,

A titre d'exemple et parce que l'invention est particulièrement bien adaptée à ce type de dispositif, le mode de réalisation représenté est un dispositif de connexion unipolaire, c'est-à-dire que la fiche 1 et le socle 2 qui le constituent ne comportent chacun qu'un seul contact de puissance (phase, neutre, terre, ...).

En outre, on a représenté ici un dispositif du type prolongateur, c'est-à-dire avec un socle et une fiche, tous les deux mobiles, le socle constituant selon le vocabulaire des normes internationales, une prise mobile. Le socle et la fiche du prolongateur sont destinés à s'accoupler par divers moyens mécaniques afin d'établir une connexion électrique entre leurs contacts.

C'est donc par un soucis de simplification que l'on utilise les mots « socle » et « fiche » mais il est clair que le socle pourrait être fixe pour constituer le socle d'une prise de courant selon le vocabulaire des normes internationales, ou au contraire, la fiche pourrait être fixe et constituer le socle d'un connecteur selon lesdites normes.

La fiche 1 comporte, comme le montrent bien les dessins, un carter tubulaire 3 dans l'espace intérieur duquel est donc aménagé dans cet exemple, un seul contact 4 de puissance sous la forme très particulière d'un anneau ou tube entièrement en matériau conducteur.

Le socle 2 est muni également d'un carter 5 destiné à recevoir le carter 3 de la fiche qui vient s'insérer dans ledit carter du socle au cours de l'accouplement.

Le socle 2 présente à l'intérieur de son carter 5, un isolant 6 qui protège l'accès à un contact 7 du socle (figures 3 et 4).

Le contact 7 du socle 2 se présente ici sous la forme d'une lame flexible excentrée, formant ressort et/ou munie d'un ressort.

Le contact 7 du socle à pression axiale est accessible au contact 4 de la fiche au moyen d'un passage 8 ménagé dans l'isolant 6 dudit socle de telle sorte que la tranche d'extrémité du contact tubulaire puisse venir s'appliquer sur le contact du socle de manière à former un contact en bout sous pression.

A cet effet, le passage 8 du socle 2 présente la forme d'une rainure annulaire qui est au moins en partie débouchée axialement en regard du contact 7 dudit socle.

Le contact tubulaire 4 de la fiche est pourvu ici d'une tête de sertissage dans ou sur laquelle est serti un câble 9 (figure 1 ), le socle étant également pourvu ici d'un câble 10 (figure 3).

On comprend aussi qu'outre l'éventuelle absence d'orientation angulaire imposée de la fiche par rapport au socle pour l'accouplement, la fiche 1 des figures 1 et 2 ne peut s'accoupler avec le socle 2 des figures 3 et 4 qu'à la condition que le diamètre et l'épaisseur du contact tubulaire 4 de ladite fiche corresponde au diamètre et respectivement à l'épaisseur de la rainure annulaire 8 de l'isolant 6 du socle 2.

Ainsi selon la nature du courant électrique du socle, on peut empêcher un accouplement inapproprié d'une fiche non munie d'un contact tubulaire compatible.

De plus, comme déjà dit, l'un des nombreux avantages d'un tel contact tubulaire 4 permet de dégager un espace libre qui peut être notamment utilisé pour y disposer par exemple un ou des contacts pilotes (destinés par exemple à commander à distance le passage du courant) comme les contacts pilotes coaxiaux 11 et 12 de la fiche 1, représentés sur les figures 1 et 2 et qui sont destinés à coopérer avec des contacts antagonistes 13, 14 du socle 2 (figures 3 et 4).

Les contacts pilotes 11, 12 de la fiche 1 passent dans cet exemple par un passage supplémentaire 15 ménagée dans l'isolant 6 du socle 2 (figures 3 et 4).

Comme déjà dit aussi, l'invention concerne bien d'autres modes de réalisation que celui décrit, à un ou plusieurs contacts.

De la sorte, outre tous les avantages des contacts à pression en bout, le ou les contacts tubulaires d'une fiche, associés à la ou aux rainures annulaires d'un socle, offrent les avantages déjà mentionnés à propos de la protection au doigt d'épreuve normalisé, le ou chaque passage 8 sous forme de rainure annulaire d'un socle étant destiné au passage d'un seul contact tubulaire 4 de la fiche correspondante.

## Revendications

1. Dispositif de connexion électrique formé d'un socle actif (2) et d'une fiche (1) munie d'au moins un contact (4) tubulaire qui est coaxial à la direction d'accouplement de la fiche et du socle, et qui est destiné à coopérer avec un contact antagoniste (7) du socle aménagé dans un isolant (6), lequel isolant est pourvu d'au moins un passage (8) sous la forme d'une rainure annulaire pour l'introduction dudit contact (4) de la fiche (1) lors de l'accouplement de cette dernière avec le socle, ***caractérisé* en ce que** chaque contact (7) du socle (2) se présente sous la forme d'un contact à pression axiale, que chaque passage (8) de l'isolant (6) en forme de rainure annulaire est destiné au passage d'un seul contact (4) de la fiche en étant en outre au moins en partie débouché axialement dans la zone dudit contact (7) du socle, tandis que chaque contact (4) de la fiche coopère avec le contact (7) correspondant du socle, par au moins une partie de la tranche de son extrémité frontale qui vient s'appliquer sur ledit contact (7) du socle.

2. Dispositif de connexion électrique selon la revendication 1, ***caractérisé* en ce que** des contacts pilotes (9,10) sont ménagés dans l'espace intérieur d'au moins un contact tubulaire (4) de la fiche (1).

3. Dispositif de connexion électrique selon l'une des revendications 1 et 2, ***caractérisé* en ce que** la fiche (1) et le socle (2) ne comportent chacun qu'un seul contact (4 ; 7) hormis d'éventuels contacts pilotes, afin de constituer un dispositif de connexion unipolaire.

4. Dispositif de connexion électrique selon la revendication 3, **caractérisé en ce que** le contact (4) de la fiche (1) est pourvu d'une tête de sertissage dans ou sur laquelle est serti un câble (9).

5. Fiche (1) destinée à constituer la fiche d'un dispositif de connexion électrique selon l'une des revendications 1 à 4.

6. Socle (2) destiné à constituer le socle d'un dispositif de connexion électrique selon l'une des revendications 1 à 4.
